# EUROPÄISCHE PATENTSCHRIFT

(11) **EP 3 448 737 B1**
(45) Veröffentlichungstag und Bekanntmachung des Hinweises auf die Patenterteilung: **03.09.2025**
(21) Anmeldenummer: 17728154.0
(22) Anmeldetag: 01.06.2017
(51) Int. Cl.: B61L 27/00, B61L 25/02, B61L 29/22, B61L 29/32

(54) **VERFAHREN ZUM SICHERN EINES BAHNÜBERGANGS**
METHOD FOR SECURING A LEVEL CROSSING
PROCÉDÉ DE SÉCURISATION POUR PASSAGE À NIVEAU

(30) Priorität: 27.06.2016 DE 102016211481
(43) Veröffentlichungstag der Anmeldung: 06.03.2019
(73) Patentinhaber: Siemens Mobility GmbH, 81739 München (DE)
(72) Erfinder: OECHSNER, Jens-Harro, 38321 Denkte OT Neindorf (DE); SCHMIDT, Thomas, 38124 Braunschweig (DE)
(74) Vertreter: Siemens Patent Attorneys
(86) Internationale Anmeldenummer: PCT/EP2017/063262
(87) Internationale Veröffentlichungsnummer: WO 2018/001673

(56) Entgegenhaltungen:
- EP-A2- 1 022 208
- WO-A1-2009/100292
- DE-A1- 102007 022 837
- DE-A1- 102009 019 302
- DE-A1- 102011 079 186
- DE-A1- 102013 020 523
- DE-C1- 10 227 046
- JP-A- 2011 105 117

## Beschreibung

Die Optimierung von Schließzeiten von Bahnübergängen ist beim Betrieb spurgebundener Fahrzeuge, bei denen es sich beispielsweise um Schienenfahrzeuge, spurgeführte Fahrzeuge mit Gummibereifung oder Magnetschwebebahnen handeln kann, in der Praxis von großer Bedeutung. So besteht für den Fall, dass die Fahrstrecke beziehungsweise der Fahrweg der spurgebundenen Fahrzeuge andere Verkehrswege, insbesondere Straßen, kreuzt, einerseits die Anforderung, dass die entsprechenden Kreuzungsbereiche mittels Bahnübergängen zuverlässig gesichert werden. Dabei ist insbesondere zu gewährleisten, dass der Bahnübergang rechtzeitig vor Eintreffen des jeweiligen spurgebundenen Fahrzeugs gesichert ist und das jeweilige spurgebundene Fahrzeug im Falle von Problemen bei der Sicherung des Bahnübergangs noch vor dem Bahnübergang zum Stillstand gebracht werden kann. Andererseits sollen auch die Auswirkungen auf den kreuzenden Verkehr, d.h. beispielsweise den Straßenverkehr, dadurch möglichst geringgehalten werden, dass der Bahnübergang nicht länger als notwendig gesichert wird. Eine entsprechende Sicherung des Bahnübergangs kann beispielsweise mittels einer Schranke oder mehrerer Schranken erfolgen. Weiterhin besteht beispielsweise auch die Möglichkeit, dass der Bahnübergang lediglich durch eine entsprechende, ein Befahrungsverbot anzeigende Signalisierung gesichert wird. Bei einer solchen Signalisierung kann es sich beispielsweise um ein Lichtzeichen handeln. Darüber hinaus sind auch weitere Vorrichtungen und Verfahren zum Sichern von Bahnübergängen bekannt, die gegebenenfalls auch miteinander kombiniert werden können. So besteht beispielsweise die Möglichkeit, dass ein Bahnübergang mittels Schranken gesichert wird und zugleich oder auch insbesondere vor dem Absenken der Schranken herannahender Verkehr durch ein entsprechendes Lichtzeichen und/oder einen Warnton gewarnt wird.

Dokument JP 2011 105117 A beschreibt eine fahrzeuginterne Vorrichtung, die die Position und die Länge eines Zuges per Funk überträgt. Eine drahtlose Alarmsteuervorrichtung ist konfiguriert, um eine Zuggeschwindigkeit aus einer Änderung der Zugposition zu berechnen, und schätzt die früheste Ankunftszeit unter Verwendung der Zuggeschwindigkeit, der maximalen Beschleunigung des Zuges und des Maximums der Geschwindigkeit im Abschnitt. Ein Alarmsteuermittel ist vorgesehen zur Ausgabe eines Alarms.

Dokument DE 10 2007 022837 A1 betrifft eine Vorrichtung und ein Verfahren zur Zugbeeinflussung an einem Bahnübergang. Ein Schienenfahrzeug weist eine ETCS-Fahrzeugeinrichtung auf. Bahnübergangssicherungseinrichtungen, insbesondere Bahnschranken, die von gleisseitigen Einschaltkontakten gesteuert sind, sind vorgesehen. Eine die Bahnübergangssicherungseinrichtungen überwachende Auswerteeinrichtung ist mit einer gleisseitigen, hinter dem Einschaltkontakt und mindestens im Bremswegabstand vor dem Bahnübergang angeordneten Schaltbalise verbunden, die mit der ETCS-Fahrzeugeinrichtung zusammenwirkt.

Dokument DE 102 27 046 C1 beschreibt ein Verfahren zur Geschwindigkeitsregelung für gefährliche Gleisabschnitte. Es umfasst eine zentrale Steuerung für den Gleisabschnitt, so dass, wenn sich ein Fahrzeug einem Gefahrenbereich nähert, die Fahrzeugbremsen betätigt werden. Die Geschwindigkeit des Fahrzeugs ist auf die Geschwindigkeit für den Gefahrenbereich begrenzt. Der Fahrzeugbremspunkt für eine gegebene Geschwindigkeit wird mit dem optimalen Bremspunkt für diese Geschwindigkeit verglichen.

Gemäß WO 2009/100292 A1 ist beschrieben, dass als Einschaltpunkt für einen Bahnübergang eine streckenseitige Einrichtung wie ein Achszähler genutzt werden kann, der die Überfahrt eines sich dem Bahnübergang nähernden Zuges erfasst. Das Signal der streckenseitigen Einrichtung wird dann genutzt, um den Bahnübergang auszulösen.

Der vorliegenden Erfindung liegt die Aufgabe zugrunde, ein Verfahren zum Sichern eines Bahnübergangs anzugeben, das eine zeitgerechte Sicherung des jeweiligen Bahnübergangs erlaubt und zugleich besonders leistungsfähig und zuverlässig ist. Diese Aufgabe wird erfindungsgemäß gelöst durch ein Verfahren

zum Sichern eines Bahnübergangs gemäß Anspruch 1, wobei durch eine stationäre Steuereinrichtung eines Zugbeeinflussungssystems von einem sich dem Bahnübergang annähernden spurgebundenen Fahrzeug Fahrzeugdaten empfangen werden, welche zumindest die aktuelle Position sowie die aktuelle Geschwindigkeit des spurgebundenen Fahrzeugs umfassen, unter Berücksichtigung der empfangenen Fahrzeugdaten sowie von zumindest den Ort des Bahnübergangs umfassenden Streckendaten ein Einschaltpunkt ermittelt wird und bei Erreichen des Einschaltpunktes eine Sicherung des Bahnübergangs veranlasst wird.

Das erfindungsgemäße Verfahren zum Sichern eines Bahnübergangs zeichnet sich zunächst dadurch aus, dass seine Verfahrensschritte durch eine stationäre Steuereinrichtung eines Zugbeeinflussungssystems ausgeführt werden. Dabei wird durch den Begriff "stationär" zum Ausdruck gebracht, dass die betreffende Steuereinrichtung außerhalb des spurgebundenen Fahrzeugs an einem festen Ort angeordnet ist. Die stationäre Steuereinrichtung des Zugbeeinflussungssystems kann dabei streckenseitig, d.h. im Bereich beziehungsweise der Nähe der Fahrstrecke der spurgebundenen Fahrzeuge, lokalisiert oder auch in einem beliebigen Abstand zu der jeweiligen Fahrstrecke angeordnet sein.

Gemäß dem ersten Schritt des erfindungsgemäßen Verfahrens werden durch die stationäre Steuereinrichtung des Zugbeeinflussungssystems von einem sich dem Bahnübergang annähernden spurgebundenen Fahrzeug Fahrzeugdaten empfangen, welche zumindest die aktuelle Position sowie die aktuelle Geschwindigkeit des spurgebundenen Fahrzeugs umfassen. Seitens des jeweiligen spurgebundenen Fahrzeugs können die jeweilige aktuelle Position sowie die jeweilige aktuelle Geschwindigkeit hierbei beispielsweise mittels vorhandener odometrischer Systeme, etwa radarbasiert oder mittels eines Wegimpulsgebers, satellitengestützt und/oder unter Berücksichtigung von "Stützstellen", etwa in Form von Balisen, ermittelt werden. Neben der aktuellen Position sowie der aktuellen Geschwindigkeit des spurgebundenen Fahrzeugs können die Fahrzeugdaten grundsätzlich auch weitere Informationen beziehungsweise Angaben enthalten. Bei diesen kann es sich beispielsweise um Angaben zur Art des spurgebundenen Fahrzeugs, seinem Bremsvermögen und/oder seinem Gewicht handeln.

Die Übertragung der Fahrzeugdaten von dem spurgebundenen Fahrzeug an die stationäre Steuereinrichtung kann grundsätzlich auf beliebige, für sich bekannte Art und Weise erfolgen. Vorzugsweise erfolgt die Übertragung der Fahrzeugdaten von dem spurgebundenen Fahrzeug an die stationäre Steuereinrichtung jedoch zumindest auf einem Teilstück des Kommunikationsweges drahtlos, d.h. beispielsweise funkbasiert.

Gemäß dem zweiten Schritt des erfindungsgemäßen Verfahrens wird durch die stationäre Steuereinrichtung unter Berücksichtigung der empfangenen Fahrzeugdaten sowie von zumindest den Ort des Bahnübergangs umfassenden Streckendaten ein Einschaltpunkt ermittelt. An dieser Stelle sei darauf hingewiesen, dass bei der Ermittlung des Einschaltpunktes nicht notwendigerweise alle von dem jeweiligen spurgebundenen Fahrzeug an die stationäre Steuereinrichtung übertragenen Daten berücksichtigt werden. So zeichnen sich die Fahrzeugdaten im Rahmen der vorliegenden Erfindung dadurch aus, dass sie zumindest die aktuelle Position sowie die aktuelle Geschwindigkeit des spurgebundenen Fahrzeugs umfassen sowie gegebenenfalls weitere Größen, die seitens der stationären Steuereinrichtung bei der Ermittlung des Einschaltpunktes Berücksichtigung finden. Sofern von der stationären Steuereinrichtung zu einem anderen Zwecke weitere Daten von dem spurgebundenen Fahrzeug empfangen werden, diese jedoch bei der Ermittlung des Einschaltpunktes nicht berücksichtigt werden, handelt es sich somit bei diesen weiteren Daten nicht um Fahrzeugdaten im Sinne der vorliegenden Erfindung.

Bei der Ermittlung des Einschaltpunktes werden von der stationären Steuereinrichtung neben den empfangenen Fahrzeugdaten Streckendaten berücksichtigt, die zumindest den Ort des Bahnübergangs umfassen. Darüber hinaus können die berücksichtigten Streckendaten gegebenenfalls weitere Kenngrößen, wie beispielsweise Angaben zur Neigung, d.h. Steigung oder Gefälle, des Fahrweges, umfassen.

Gemäß dem dritten Schritt des erfindungsgemäßen Verfahrens wird bei Erreichen des Einschaltpunktes durch die stationäre Steuereinrichtung eine Sicherung des Bahnübergangs veranlasst. Dies bedeutet, dass die stationäre Steuereinrichtung unmittelbar oder mittelbar in der Form auf zumindest eine zur Sicherung des Bahnübergangs vorgesehene Komponente einwirkt, dass diese die Sicherung des Bahnübergangs einleitet beziehungsweise vornimmt. In Abhängigkeit von der Art der zur Sicherung des Bahnübergangs verwendeten Mittel kann eine entsprechende Sicherung beispielsweise durch ein Einschalten einer oder mehrerer Signallampen, ein Schließen von Bahnschranken oder das Einleiten einer anderen Aktion zur Sicherung des Bahnübergangs erfolgen.

Das erfindungsgemäße Verfahren zeichnet sich dadurch aus, dass es die stationäre Steuereinrichtung des Zugbeeinflussungssystems über übliche Systemgrenzen hinweg in die Sicherung des Bahnübergangs einbezieht. Hierdurch wird es vorteilhafterweise ermöglicht, für die Übertragung der Fahrzeugdaten von dem spurgebundenen Fahrzeug an die stationäre Steuereinrichtung des Zugbeeinflussungssystems einen von diesen Komponenten ohnehin für ihre Kommunikation verwendeten Kommunikationskanal zu verwenden. Darüber hinaus ist es der stationären Steuereinrichtung des Zugbeeinflussungssystems im Falle eines Problems beziehungsweise Fehlers bei der Sicherung des Bahnübergangs vorteilhafterweise möglich, derart auf das spurgebundene Fahrzeug einzuwirken, dass es noch rechtzeitig vor dem Bahnübergang zum Stehen kommt oder aber den Bahnübergang zumindest mit (stark) reduzierter Geschwindigkeit erreicht.

Das erfindungsgemäße Verfahren ist weiterhin dahingehend besonders leistungsfähig, dass es eine dynamische Ermittlung des Einschaltpunktes unter Berücksichtigung zumindest der aktuellen Position sowie der aktuellen Geschwindigkeit des spurgebundenen Fahrzeugs erlaubt. Dies bedeutet, dass beispielsweise für den Fall, dass sich das spurgebundene Fahrzeug dem Bahnübergang vergleichsweise langsam nähert, eine Sicherung des Bahnübergangs erst zu einem späteren Zeitpunkt veranlasst wird, als für den Fall, dass sich das spurgebundene Fahrzeug dem Bahnübergang mit vergleichsweise hoher Geschwindigkeit nähert. Folglich wird eine Sicherung des Bahnübergangs weder bei Erreichen eines fest vorgegebenen Ortes noch zu einer fest vorgegebenen Zeit veranlasst. In Bezug darauf, dass der Einschaltpunkt dynamisch berechnet wird und nicht durch eine an einem festen Ort der Fahrstrecke angeordnete Komponente, etwa eine Sensoreinrichtung, festgelegt ist, kann der Einschaltpunkt auch als "virtueller" Einschaltpunkt bezeichnet werden.

Das erfindungsgemäße Verfahren ermöglicht somit eine zeitgerechte Sicherung eines Bahnübergangs auf besonders zuverlässige Art und Weise, wobei abhängig von den jeweiligen Gegebenheiten eine Schließzeit des Bahnübergangs erreichbar ist, die unabhängig von der Geschwindigkeit des jeweiligen spurgebundenen Fahrzeugs weitgehend konstant ist.

Gemäß einer besonders bevorzugten Weiterbildung des erfindungsgemäßen Verfahrens wird durch die stationäre Steuereinrichtung ein Einschaltpunkt in Form eines Streckenpunktes ermittelt und eine Sicherung des Bahnübergangs veranlasst, sofern das spurgebundene Fahrzeug gemäß den empfangenen Fahrzeugdaten den betreffenden Streckenpunkt erreicht hat. Dies ist vorteilhaft, da es der stationären Steuereinrichtung anhand der empfangenen Fahrzeugdaten, welche die aktuelle Position des spurgebundenen Fahrzeugs umfassen, auf einfache Art und Weise möglich ist, einen Vergleich der Position des spurgebundenen Fahrzeugs mit dem ermittelten Streckenpunkt vorzunehmen und für den Fall, dass das spurgebundene Fahrzeug den betreffenden Streckenpunkt erreicht hat, die Sicherung des Bahnübergangs zu veranlassen.

Zusätzlich oder alternativ zu der zuvor beschriebenen Ausführungsform kann das erfindungsgemäße Verfahren auch derart weitergebildet sein, dass durch die stationäre Steuereinrichtung ein Einschaltpunkt in Form eines Zeitpunktes ermittelt wird und die Sicherung des Bahnübergangs zu dem betreffenden Zeitpunkt veranlasst wird. Auch anhand eines Einschaltpunktes in Form eines Zeitpunktes ist es vorteilhafterweise möglich, zu entscheiden, ob eine Sicherung des Bahnübergangs bereits zu veranlassen ist oder nicht. Der Zeitpunkt selbst kann hierbei absolut angegeben werden, d.h. beispielsweise durch die Angabe einer vorzugsweise zumindest sekundengenauen Uhrzeit, oder aber auch mittelbar durch Angabe einer zeitlichen Dauer nach deren Ablauf die Sicherung des Bahnübergangs veranlasst wird.

Gemäß der Erfindung, wird die Sicherung des Bahnübergangs dadurch veranlasst, dass von der stationären Steuereinrichtung eine Aufforderung zum Sichern des Bahnübergangs an ein kommunikationstechnisch an den Bahnübergang angebundenes Stellwerk übermittelt wird, von dem Stellwerk hieraufhin ein Sicherungssignal an eine lokale Steuerkomponente des Bahnübergangs übermittelt wird und von der lokalen Steuerkomponente auf den Empfang des Sicherungssignals hin die Sicherung des Bahnübergangs ausgelöst wird. Dies bietet den Vorteil, dass hierbei häufig bereits ohnehin vorhandene, signaltechnisch sicher ausgeführte Kommunikationswege verwendet werden. So sind lokale Steuerkomponenten von Bahnübergängen, d.h. beispielsweise Bahnübergangssteuerungen, häufig zwecks Steuerung und Überwachung an ein Stellwerk kommunikationstechnisch beziehungsweise signaltechnisch angebunden. In Abhängigkeit von der Art des jeweiligen Zugbeeinflussungssystems sowie der jeweiligen Realisierung ist das entsprechende Stellwerk wiederum bereits ohnehin kommunikationstechnisch an die stationäre Steuereinrichtung des Zugbeeinflussungssystems angebunden. Damit steht somit ein Kommunikationskanal zur Verfügung, der es der stationären Steuereinrichtung erlaubt über das Stellwerk und die lokale Steuerkomponente des Bahnübergangs eine Sicherung des Bahnübergangs zu veranlassen.

Gemäß des erfindungsgemäßen Verfahrens wird nach erfolgreicher Sicherung des Bahnübergangs ein Bestätigungssignal von der lokalen Steuerkomponente an das Stellwerk übermittelt und hieraufhin von dem Stellwerk eine auf die erfolgreiche Sicherung des Bahnübergangs bezogene Bestätigung an die stationäre Steuereinrichtung übermittelt. Dies bietet den Vorteil, dass die stationäre Steuereinrichtung eine Bestätigung darüber erhält, dass die von ihr veranlasste Sicherung des Bahnübergangs erfolgreich war und sich somit der Bahnübergang im gesicherten Zustand befindet.

Vorzugsweise kann das erfindungsgemäße Verfahren hierbei weiterhin derart ausgestaltet sein, dass von der stationären Steuereinrichtung nach Empfang der Bestätigung eine über den Bahnübergang hinausreichende Fahrerlaubnis ermittelt und als Ersatz für eine vorherige, vor dem Bahnübergang endende Fahrerlaubnis an das spurgebundene Fahrzeug übertragen wird. Hiermit ist es der stationären Steuereinrichtung des Zugbeeinflussungssystems somit möglich, im Falle der bestätigten Sicherung des Bahnübergangs dadurch auf das spurgebundene Fahrzeug einzuwirken, dass diesem eine Fahrerlaubnis übermittelt wird, die über den Bahnübergang hinausreicht. Eine entsprechende Fahrerlaubnis wird auch als "Movement Authority" bezeichnet und hat im konkreten Fall zur Folge, dass das spurgebundene Fahrzeug nicht entsprechend der vorherigen Fahrerlaubnis vor dem Bahnübergang zum Stillstand kommt, sondern den Bahnübergang ohne Halt passieren kann.

Gemäß einer besonders bevorzugten Weiterbildung des erfindungsgemäßen Verfahrens wird der Einschaltpunkt durch die stationäre Steuereinrichtung unter zusätzlicher Berücksichtigung eines für eine weitere Annäherung des spurgebundenen Fahrzeugs an dem Bahnübergang möglichen Geschwindigkeitsverlaufs ermittelt. Dies ist vorteilhaft, da auch im Falle einer Beschleunigung des spurgebundenen Fahrzeugs eine rechtzeitige Sicherung des Bahnübergangs gewährleistet werden muss. Dies geschieht vorliegend dadurch, dass bei der Ermittlung des Einschaltpunktes zusätzlich der für die weitere Annäherung des spurgebundenen Fahrzeugs an dem Bahnübergang mögliche Geschwindigkeitsverlauf berücksichtigt wird.

Vorzugsweise kann das erfindungsgemäße Verfahren weiterhin auch derart ausgestaltet sein, dass der für die weitere Annäherung des spurgebundenen Fahrzeugs an den Bahnübergang mögliche Geschwindigkeitsverlauf durch die stationäre Steuereinrichtung basierend auf Beschleunigungskurven ermittelt wird, welche die empfangenen Fahrzeugdaten berücksichtigen. Dies bedeutet, dass die verwendeten Beschleunigungskurven insbesondere den aktuellen Ort sowie die aktuelle Geschwindigkeit des spurgebundenen Fahrzeugs berücksichtigen.

Gemäß einer weiteren besonders bevorzugten Ausführungsform des erfindungsgemäßen Verfahrens wird der Einschaltpunkt durch die stationäre Steuereinrichtung unter Berücksichtigung einer Verzögerungszeit bei der Sicherung des Bahnübergangs ermittelt. Dabei umfasst die berücksichtigte Verzögerungszeit vorzugsweise alle Verzögerungen, die bei einer Durchführung der Sicherung des Bahnübergangs auftreten können. Dies schließt beispielsweise eine Schrankenlaufzeit, eine Vorleucht-/Räumzeit und/oder erforderliche Kommunikations- und Aktivierungszeiten ein. Durch eine entsprechende Berücksichtigung der Verzögerungszeit kann eine rechtzeitige Sicherung des Bahnübergangs vorteilhafterweise auch unter ungünstigen Umständen zuverlässig gewährleistet werden.

Gemäß einer weiteren besonders bevorzugten Ausgestaltung des erfindungsgemäßen Verfahrens werden das Empfangen der Fahrzeugdaten und das Ermitteln des Einschaltpunktes kontinuierlich durchgeführt. Hierbei werden somit in vorzugsweise regelmäßigen zeitlichen Abständen, die in Abhängigkeit von den jeweiligen Anforderungen vorzugsweise im Bereich von Sekundenbruchteilen oder einigen wenigen Sekunden liegen, durch die stationäre Steuereinrichtung die Fahrzeugdaten empfangen und unter ihrer Berücksichtigung sowie der Streckendaten jeweils eine neue Ermittlung des Einschaltpunktes vorgenommen. Hierdurch wird es somit vorteilhafterweise ermöglicht, zeitnah auf eventuelle Änderungen im Geschwindigkeitsverlauf des spurgebundenen Fahrzeugs zu reagieren und dementsprechend einen früheren oder späteren Einschaltpunkt vorzusehen.

Grundsätzlich kann zur Übertragung der durch die stationäre Steuereinrichtung von dem spurgebundenen Fahrzeug empfangenen Fahrzeugdaten ein beliebiger Kommunikationskanal beziehungsweise Kommunikationsweg verwendet werden. Dabei wird im Rahmen der Beschreibung der vorliegenden Erfindung mit dem Begriff "Kommunikationskanal" ein Übertragungsweg beziehungsweise ein Übertragungsmedium bezeichnet, ohne dass dieses etwa in funktechnischer Sicht tatsächlich einem "Kanal" entsprechen müsste.

Gemäß einer weiteren besonders bevorzugten Ausführungsform des erfindungsgemäßen Verfahrens wird zur Übertragung der durch die stationäre Steuereinrichtung von dem spurgebundenen Fahrzeug empfangenen Fahrzeugdaten ein Kommunikationskanal des Zugbeeinflussungssystems verwendet. Die Übertragung der Fahrzeugdaten über den Kommunikationskanal des Zugbeeinflussungssystems bietet den Vorteil, dass ein ohnehin bereits vorhandener und zugleich zuverlässiger Kommunikationskanal für die Übertragung der Fahrzeugdaten verwendet werden kann. Hierdurch werden somit insbesondere zusätzliche Aufwände für eine Bereitstellung eines anderen Kommunikationskanals vermieden und vorhandene Ressourcen und Kommunikationswege in zweckmäßiger und effizienter Art und Weise verwendet.

Vorzugsweise kann das erfindungsgemäße Verfahren auch derart ausgeprägt sein, dass der Einschaltpunkt seitens der stationären Steuereinrichtung basierend auf von zumindest einer streckenseitigen Sensoreinrichtung erfassten Sensordaten plausibilisiert wird. Durch eine entsprechende Plausibilisierung kann die Sicherheit und Zuverlässigkeit des Verfahrens gegebenenfalls weiter erhöht werden. Dabei kann es sich bei der streckenseitigen Sensoreinrichtung beispielsweise um einen Radsensor handeln, wobei die erfassten Sensordaten in diesem Fall beispielsweise die Geschwindigkeit des spurgebundenen Fahrzeugs angeben können und gleichzeitig anzeigen, dass sich das spurgebundene Fahrzeug aktuell am Ort der betreffenden streckenseitigen Sensoreinrichtung befindet.

Im Folgenden wird die Erfindung anhand von Ausführungsbeispielen näher erläutert. Hierzu zeigt
- Figur 1: in einer ersten schematischen Skizze zur Erläuterung eines ersten Ausführungsbeispiels des erfindungsgemäßen Verfahrens ein erstes Ausführungsbeispiel einer Anordnung und
- Figur 2: in einer zweiten schematischen Skizze zur Erläuterung eines zweiten Ausführungsbeispiels des erfindungsgemäßen Verfahrens ein zweites Ausführungsbeispiel einer Anordnung.

In den Figuren sind gleiche oder gleichwirkende Komponenten aus Gründen der Übersichtlichkeit mit identischen Bezugszeichen gekennzeichnet.

Figur 1 zeigt in einer ersten schematischen Skizze zur Erläuterung eines ersten Ausführungsbeispiels des erfindungsgemäßen Verfahrens ein erstes Ausführungsbeispiel einer erfindungsgemäßen Anordnung 100. Im Detail ist hierbei ein Bahnübergang 10 angedeutet, dem sich von links kommend ein spurgebundenes Fahrzeug 20 annähert. Dabei beträgt der Abstand zwischen dem spurgebundenen Fahrzeug 20 und dem Bahnübergang 10 zum dargestellten Zeitpunkt d.

In der Darstellung der Figur 1 ist weiterhin eine stationäre Steuereinrichtung 30 eines Zugbeeinflussungssystems erkennbar. Im Rahmen des beschriebenen Ausführungsbeispiels sei hierbei angenommen, dass es sich bei der stationären Steuereinrichtung 30 um eine Streckenzentrale in Form eines Radio Block Centers (RBC) eines Zugbeeinflussungssystems gemäß dem Standard beziehungsweise der Norm ETCS (European Train Control System) Level 2 handelt. Darüber hinaus sind in der Darstellung der Figur 1 ein Stellwerk 40 sowie eine lokale Steuerkomponente 50 des Bahnübergangs 10 angedeutet. Das Stellwerk 40 ist einerseits über eine bidirektionale Kommunikationsverbindung 41 kommunikationstechnisch an die stationäre Steuereinrichtung 30 angebunden. Andererseits steht das Stellwerk 40 auch mit der lokalen Steuerkomponente 50 des Bahnübergangs 10 über eine bidirektionale Kommunikationsverbindung 51 kommunikationstechnisch beziehungsweise signaltechnisch in Verbindung.

Entsprechend der Darstellung der Figur 1 besteht auch zwischen einer fahrzeugseitigen Antenne 25 des spurgebundenen Fahrzeugs 20 und einer stationären Antenne 35 der stationären Steuereinrichtung 30 eine bidirektionale Kommunikationsverbindung. Diese bidirektionale Kommunikationsverbindung, die auch als Kommunikationskanal bezeichnet werden kann, ist in dem Ausführungsbeispiel der Figur 1 als drahtlose, mobile Kommunikationsverbindung angedeutet und soll im Rahmen des beschriebenen Ausführungsbeispiels über das bahnspezifische Mobilfunknetz GSM-R (Global System for Mobile Communications - Railway) erfolgen. Hierzu weist das angedeutete, mit dem Bezugszeichen 70 gekennzeichnete Mobilfunknetz eine Basisstation 60 auf, über welche mittels Teilstrecken beziehungsweise Teilkommunikationsverbindungen 61 und 62 eine bidirektionale Kommunikation zwischen dem spurgebundenem Fahrzeug 20 und der stationären Steuereinrichtung 30 möglich ist. Zur Vermeidung von Missverständnissen sei an dieser Stelle darauf hingewiesen, dass die entsprechende Kommunikationsverbindung selbstverständlich auch zumindest teilweise drahtgebunden erfolgen könnte. So ist beispielsweise denkbar, dass die stationäre Steuerungseinrichtung 30 drahtgebunden, d.h. beispielsweise über ein Kupfer- oder Glasfaserkabel, an das Mobilfunknetz 70 beziehungsweise die Basisstation 60 desselben angebunden ist.

Die in Figur 1 dargestellte Anordnung kann nun beispielsweise derart zum Sichern des Bahnübergangs 10 verwendet werden, dass durch die stationäre Steuereinrichtung 30 des Zugbeeinflussungssystems von dem sich dem Bahnübergang 10 annähernden spurgebundenen Fahrzeug 20 Fahrzeugdaten empfangen werden, welche zumindest die aktuelle Position sowie die aktuelle Geschwindigkeit des spurgebundenen Fahrzeugs 20 umfassen. Unter Berücksichtigung der empfangenen Fahrzeugdaten sowie von zumindest dem Ort des Bahnübergangs 10 umfassenden Streckendaten ist es der stationären Steuereinrichtung 30 sodann möglich, einen Einschaltpunkt zu ermitteln. Dabei sei im Rahmen des beschriebenen Ausführungsbeispiels angenommen, dass es sich bei dem Einschaltpunkt um einen Streckenpunkt P handelt. Alternativ oder gegebenenfalls zusätzlich hierzu könnte als Einschaltpunkt auch ein Zeitpunkt verwendet werden.

Das beschriebene Verfahren läuft kontinuierlich beziehungsweise permanent ab, so dass in kurzen zeitlichen Abständen die Fahrzeugdaten von der stationären Steuereinrichtung 30 empfangen werden. Von der stationären Steuereinrichtung 30 wird hieraufhin in entsprechender kontinuierlicher Form der Einschaltpunkt in Form des Streckenpunktes P ermittelt beziehungsweise neu berechnet. Sobald das spurgebundene Fahrzeug 20 gemäß den von der stationären Steuereinrichtung empfangenen Fahrzeugdaten den Streckenpunkt P erreicht hat, wird durch die stationäre Steuereinrichtung 30 eine Sicherung des Bahnübergangs 10 veranlasst. Im Rahmen des beschriebenen Ausführungsbeispiels sei angenommen, dass dies dadurch geschieht, dass von der stationären Steuereinrichtung 30 eine Aufforderung zum Sichern des Bahnübergangs 10 an das kommunikationstechnisch an den Bahnübergang 10 angebundene Stellwerk 40 übermittelt wird und von dem Stellwerk 40 hieraufhin ein Sicherungssignal an die lokale Steuerkomponente 50 des Bahnübergangs 10 übermittelt wird. Von der lokalen Steuerkomponente 50 wird auf den Empfang des Sicherungssignals hin die Sicherung des Bahnübergangs 10 ausgelöst. Hierbei kann die Sicherung beispielsweise dadurch geschehen, dass zunächst ein optisches und/oder akustisches Warnsignal ausgegeben wird und daraufhin eine oder mehrere Schranken des Bahnübergangs 10 geschlossen werden.

Nach erfolgreicher Sicherung des Bahnübergangs 10, d.h. nachdem beispielsweise die Schranken ohne Störung oder Fehlermeldung geschlossen worden sind und gegebenenfalls - sofern eine entsprechende Überwachungskomponente vorhanden ist - überprüft worden ist, dass der Gefahrenraum im Bereich des Bahnübergangs frei ist, wird von der lokalen Steuerkomponente 50 ein Bestätigungssignal an das Stellwerk 40 übermittelt. Dieses übermittelt seinerseits hieraufhin eine auf die erfolgreiche Sicherung des Bahnübergangs 10 bezogene Bestätigung an die stationäre Steuereinrichtung 30 des Zugbeeinflussungssystems. Damit liegt der stationären Steuereinrichtung 30 eine zuverlässige Rückmeldung dahingehend vor, dass die von ihr veranlasste Sicherung des Bahnübergangs 10 erfolgreich verlaufen ist.

Basierend auf dieser Rückmeldung ermittelt die stationäre Steuereinrichtung 30 nun eine über den Bahnübergang 10 hinausreichende Fahrerlaubnis und überträgt diese als Ersatz für eine vorherige, vor dem Bahnübergang 10 endende Fahrerlaubnis an das spurgebundene Fahrzeug 20. Dies geschieht wiederum über die bidirektionale Kommunikationsverbindung 61, 62 unter Zwischenschaltung der Basisstation 60 des Mobilfunknetzes 70. Durch eine entsprechend aufgewertete Fahrerlaubnis, die auch als "Movement Authority" bezeichnet wird, wird es somit vorteilhafterweise vermieden, dass das spurgebundene Fahrzeug 20 aus Sicherheitsgründen vor dem Bahnübergang 10 zum Stillstand gebracht oder zumindest abgebremst werden muss.

Vorzugsweise wird die Kommunikationsverbindung 61, 62 zwischen der stationären Steuereinrichtung 30 und dem spurgebundenen Fahrzeug 20 permanent überwacht. Im Falle einer Störung nimmt das spurgebundene Fahrzeug 20 hierbei dahingehend einen sicheren Zustand ein, dass es beispielsweise für den Fall, dass die Kommunikationsverbindung 61, 62 mit der stationären Steuereinrichtung 30 abbricht oder innerhalb eines erwarteten Zeitraums keine Fahrerlaubnis eintrifft, automatisch abbremst.

Entsprechend den vorstehenden Ausführungen nutzt das beschriebene Verfahren die vorhandene Sicherheitsstruktur zwischen dem Stellwerk 40 und dem Bahnübergang 10 beziehungsweise der lokalen Steuerkomponente 50 desselben. Hierbei kommuniziert die stationäre Steuereinrichtung 30 mit dem Stellwerk 40, um eine kürzest mögliche Schließzeit des Bahnübergangs 10 im Sinne einer "constant warning time" bei gleichzeitigem Ausschluss von möglichen Gefährdungen sicherzustellen. Hierbei wird der Einschaltpunkt in Form des Streckenpunktes P durch die stationäre Steuereinrichtung 30 vorzugsweise unter Berücksichtigung einer bei der Sicherung des Bahnübergangs 10 auftretenden (maximalen) Verzögerungszeit, die beispielsweise eine Schrankenlaufzeit, eine Vorleucht-/Räumzeit, für die Kommunikation zwischen beteiligten Komponenten erforderliche Zeiten und Aktivierungszeiten berücksichtigt.

Das beschriebene Verfahren gliedert sich vorteilhafterweise nahtlos in die übliche Betriebsweise des Zugbeeinflussungssystems ein. So werden seitens der stationären Steuereinrichtung 30 üblicherweise Fahrerlaubnisse ermittelt auf Basis dynamischer und statischer streckenbezogener Daten. Sollte das spurgebundene Fahrzeug 20 streckenbedingt z.B. durch Wetter, technische Probleme, streckenbedingte Probleme etwa in Form von Hindernissen oder Personen im Gleisbereich, sein Fahrprofil ändern müssen, so wird dies durch die kontinuierliche Kommunikation von der stationären Steuereinrichtung 30 erfasst und hieraufhin erforderlichenfalls von der stationären Steuereinrichtung 30 eine aktualisierte Fahrerlaubnis erzeugt und an das spurgebundene Fahrzeug 20 übermittelt. Das Verfahren zur Optimierung der Sicherung des Bahnübergangs 10 nutzt somit vorteilhafterweise Daten, die im Zusammenhang mit der Ermittlung von "Movement Authorities" in dem Zugbeeinflussungssystem zumindest teilweise bereits verwendet werden und stellt damit für nahezu sämtliche Fälle von Zugfahrten eine bestmögliche Optimierung der Schließzeit des Bahnübergangs 10 sicher. Hierzu wird der Einschaltpunkt P dynamisch berechnet, wobei es sich hiermit somit um einen "virtuellen", nicht ortsfesten, sondern den jeweiligen Gegebenheiten angepassten Einschaltpunkt handelt. Bei diesem virtuellen Einschaltpunkt handelt es sich somit um den Streckenpunkt P, bei dessen Erreichen für das jeweilige spurgebundene Fahrzeug 20 die Sicherung beziehungsweise das Einschalten beziehungsweise Schließen des Bahnübergangs 10 veranlasst wird. Dabei werden die von der stationären Steuereinrichtung 30 empfangenen Fahrinformationen verwendet, um unter Beachtung des aktuellen und für die Weiterfahrt möglichen Geschwindigkeitsverlaufs des spurgebundenen Fahrzeugs 20 zu jedem Zeitpunkt die Entfernung des spurgebundenen Fahrzeugs zum Bahnübergang 10 beziehungsweise die noch verbleibende Zeit bis zum Erreichen des Bahnübergangs 10 und darauf aufbauend den Zeitpunkt für das Veranlassen des Sicherns des Bahnübergangs 10 exakt zu bestimmen. Vorzugsweise wird der Einschaltpunkt in Form des Streckenpunktes P beziehungsweise in Form des Zeitpunktes hierbei durch die stationäre Steuereinrichtung 30 unter zusätzlicher Berücksichtigung eines für eine weitere Annäherung des spurgebundenen Fahrzeugs 20 an dem Bahnübergang 10 möglichen Geschwindigkeitsverlaufs ermittelt. Dabei kann der für die weitere Annäherung des spurgebundenen Fahrzeugs an dem Bahnübergang 10 mögliche Geschwindigkeitsverlauf durch die stationäre Steuereinrichtung 30 basierend auf Beschleunigungskurven ermittelt werden, welche die empfangenen Fahrzeugdaten berücksichtigen.

Figur 2 zeigt in einer zweiten schematischen Skizze zur Erläuterung eines zweiten Ausführungsbeispiels des erfindungsgemäßen Verfahrens ein zweites Ausführungsbeispiel einer erfindungsgemäßen Anordnung 110.

Die Darstellung der Figur 2 entspricht im Wesentlichen derjenigen der Figur 1. Zusätzlich ist in Figur 2 jedoch eine streckenseitige Sensoreinrichtung 80 erkennbar, bei der es sich im Rahmen des dargestellten Ausführungsbeispiels um einen in einem Abstand s vor dem Bahnübergang 10 angeordneten Funkanrückmelder handelt. Die streckenseitige Sensoreinrichtung 80 umfasst einen Radsensor 81 sowie ein Funkmodul 82, über welches die streckenseitige Sensoreinrichtung 80 über das Mobilfunknetz 70 beziehungsweise die Basisstation 60 desselben (beziehungsweise eine andere Basisstation des Mobilfunknetzes 70) eine Kommunikationsverbindung 83 mit der stationären Steuereinrichtung 30 aufbauen sowie an diese Daten übertragen kann. In dem Ausführungsbeispiel der Figur 2 ist die Kommunikationsverbindung 83 als unidirektionale Verbindung ausgebildet; alternativ hierzu könnte es sich hierbei selbstverständlich ebenfalls um eine bidirektionale Kommunikationsverbindung handeln.

Vorzugsweise ermittelt die streckenseitige Sensoreinrichtung 80 in Form des Funkanrückmelders beziehungsweise der Radsensor 81 desselben die Geschwindigkeit des spurgebundenen Fahrzeugs 20 und überträgt diese zusammen mit der Information, dass das spurgebundene Fahrzeug 20 (beziehungsweise allgemein ein spurgebundenes Fahrzeug) detektiert worden ist und sich somit gerade an dem Ort des Funkanrückmelders 80 befindet, an die stationäre Steuereinrichtung 30. Hierdurch wird es der stationären Steuereinrichtung 30 vorteilhafterweise ermöglicht, den ermittelten Einschaltpunkt in Form des Streckenpunktes P basierend auf den von der streckenseitigen Sensoreinrichtung 80 in Form des Funkanrückmelders erfassten Sensordaten zu plausibilisieren, d.h. beispielsweise eine Überprüfung der von dem spurgebundenen Fahrzeug 20 empfangenen Fahrzeugdaten, insbesondere der aktuellen Position sowie der aktuellen Geschwindigkeit, vorzunehmen. Sofern sich hierbei Widersprüche ergeben oder Fehler erkannt werden, besteht seitens der stationären Steuereinrichtung 30 vorteilhafterweise die Möglichkeit, etwa durch Übertragung einer entsprechend eingeschränkten Fahrerlaubnis, einen Bremsvorgang des spurgebundenen Fahrzeugs 20 zu veranlassen. Darüber hinaus kann die streckenseitige Sensoreinrichtung 80 in Form des Funkanrückmelders vorteilhafterweise auch für solche spurgebundenen Fahrzeuge verwendet werden, die nicht in der Lage sind, mit der stationären Steuereinrichtung 30 des Zugbeeinflussungssystems bidirektional zu kommunizieren. Auf diese Weise wird somit auch eine Art "Mischbetrieb" von solchen spurgebundenen Fahrzeugen 20, die beispielsweise ein entsprechendes ETCS-Fahrzeuggerät aufweisen, und anderen Fahrzeugen, etwa in Form von Wartungsfahrzeugen, ermöglicht.

Entsprechend den vorstehenden Ausführungen im Zusammenhang mit den beschriebenen Ausführungsbeispielen des erfindungsgemäßen Verfahrens, der erfindungsgemäßen stationären Steuereinrichtung sowie der erfindungsgemäßen Anordnung weisen diese insbesondere den Vorteil auf, dass sie eine Sicherung des Bahnübergangs 10 auf besonders leistungsfähige und zuverlässige Art und Weise ermöglichen. Hierbei kann durch die Berücksichtigung insbesondere der aktuellen Position sowie der aktuellen Geschwindigkeit des spurgebundenen Fahrzeugs 20 eine unnötig lange Schließzeit des Bahnübergangs 10 vermieden und eine weitgehend einheitliche Schließzeit erzielt werden. Gleichzeitig werden mögliche Risiken durch eine zu späte Sicherung des Bahnübergangs 10 oder eine Störung bei der Durchführung derselben insbesondere durch die kontinuierliche Kommunikation zwischen der stationären Steuereinrichtung 30 und dem spurgebundenen Fahrzeug 20 zuverlässig ausgeschlossen. Vorteilhafterweise wird hierbei darüber hinaus ein Kommunikationskanal des Zugbeeinflussungssystems verwendet, den dieses ohnehin aufweist und der eine kontinuierliche Kommunikation zwischen dem spurgebundenen Fahrzeug 20 und der stationären Steuereinrichtung 30 ermöglicht. Damit ist die beschriebene Vorgehensweise insbesondere im Zusammenhang mit den Zugbeeinflussungssystemen ETCS Level 2 und 3, CTCS Level 3 und 4 sowie PTC vorteilhaft.

## Patentansprüche

1. Verfahren zum Sichern eines Bahnübergangs (10), wobei durch eine stationäre Steuereinrichtung (30) eines Zugbeeinflussungssystems
- von einem sich dem Bahnübergang (10) annähernden spurgebundenen Fahrzeug (20) auf dem Fahrzeug generierte Fahrzeugdaten empfangen werden, welche zumindest die aktuelle Position sowie die aktuelle Geschwindigkeit des spurgebundenen Fahrzeugs (20) umfassen,
- unter Berücksichtigung der empfangenen Fahrzeugdaten sowie von zumindest den Ort des Bahnübergangs (10) umfassenden Streckendaten ein nicht durch eine an einem festen Ort der Fahrstrecke angeordnete Komponente festgelegten und damit virtueller Einschaltpunkt ermittelt wird und
bei Erreichen des Einschaltpunktes eine Sicherung des Bahnübergangs (10) veranlasst wird , wobei
- die Sicherung des Bahnübergangs (10) dadurch veranlasst wird, dass von der stationären Steuereinrichtung (30) eine Aufforderung zum Sichern des Bahnübergangs (10) an ein kommunikationstechnisch an den Bahnübergang (10) angebundenes Stellwerk (40) übermittelt wird,
- von dem Stellwerk (40) hieraufhin ein Sicherungssignal an eine lokale Steuerkomponente (50) des Bahnübergangs (10) übermittelt wird und
- von der lokalen Steuerkomponente (50) auf den Empfang des Sicherungssignals hin die Sicherung des Bahnübergangs (10) ausgelöst wird,
**dadurch gekennzeichnet, dass** nach erfolgreicher Sicherung des Bahnübergangs (10)
- ein Bestätigungssignal von der lokalen Steuerkomponente (50) an das Stellwerk (40) übermittelt wird, und
- hieraufhin von dem Stellwerk (40) eine auf die erfolgreiche Sicherung des Bahnübergangs (10) bezogene Bestätigung an die stationäre Steuereinrichtung (30) übermittelt wird.

2. Verfahren nach Anspruch 1,
**dadurch gekennzeichnet , dass**
durch die stationäre Steuereinrichtung (30)
- ein Einschaltpunkt in Form eines Streckenpunktes (P) ermittelt wird und
- die Sicherung des Bahnübergangs (10) veranlasst wird, sofern das spurgebundene Fahrzeug (20) gemäß den empfangenen Fahrzeugdaten den betreffenden Streckenpunkt (P) erreicht hat.

3. Verfahren nach Anspruch 1 oder 2,
**dadurch gekennzeichnet , dass**
durch die stationäre Steuereinrichtung (30)
- ein Einschaltpunkt in Form eines Zeitpunktes ermittelt wird und
- die Sicherung des Bahnübergangs (10) zu dem betreffenden Zeitpunkt veranlasst wird.

4. Verfahren nach Anspruch 3,
**dadurch gekennzeichnet , dass**
von der stationären Steuereinrichtung (30) nach Empfang der Bestätigung eine über den Bahnübergang (10) hinausreichende Fahrerlaubnis ermittelt und als Ersatz für eine vorherige, vor dem Bahnübergang (10) endende Fahrerlaubnis an das spurgebundene Fahrzeug (20) übertragen wird.

5. Verfahren nach einem der vorangehenden Ansprüche,
**dadurch gekennzeichnet , dass**
der Einschaltpunkt durch die stationäre Steuereinrichtung (30) unter zusätzlicher Berücksichtigung eines für eine weitere Annäherung des spurgebundenen Fahrzeugs (20) an den Bahnübergang (10) möglichen Geschwindigkeitsverlaufs ermittelt wird.

6. Verfahren nach Anspruch 5,
**dadurch gekennzeichnet , dass**
der für die weitere Annäherung des spurgebundenen Fahrzeugs (20) an den Bahnübergang mögliche Geschwindigkeitsverlauf durch die stationäre Steuereinrichtung (30) basierend auf Beschleunigungskurven ermittelt wird, welche die empfangenen Fahrzeugdaten berücksichtigen.

7. Verfahren nach einem der vorangehenden Ansprüche,
**dadurch gekennzeichnet , dass**
der Einschaltpunkt durch die stationäre Steuereinrichtung (30) unter Berücksichtigung einer Verzögerungszeit bei der Sicherung des Bahnübergangs (10) ermittelt wird.

8. Verfahren nach einem der vorangehenden Ansprüche,
**dadurch gekennzeichnet , dass**
das Empfangen der Fahrzeugdaten und das Ermitteln des Einschaltpunktes kontinuierlich durchgeführt werden.

9. Verfahren nach einem der vorangehenden Ansprüche,
**dadurch gekennzeichnet , dass**
zur Übertragung der durch die stationäre Steuereinrichtung (30) von dem spurgebundenen Fahrzeug (20) empfangenen Fahrzeugdaten ein Kommunikationskanal (61, 62) des Zugbeeinflussungssystems verwendet wird.

10. Verfahren nach einem der vorangehenden Ansprüche,
**dadurch gekennzeichnet , dass**
der Einschaltpunkt seitens der stationären Steuereinrichtung (30) basierend auf von zumindest einer streckenseitigen Sensoreinrichtung (80) erfassten Sensordaten plausibilisiert wird.

## Claims

1. Method for securing a level crossing (10), wherein by means of a stationary control device (30) of a train control system
- vehicle data generated on the vehicle is received from a track-bound vehicle (20) approaching the level crossing (10), which vehicle data comprises at least the current position and the current speed of the track-bound vehicle (20),
- a strike-in point, which is not defined by a component arranged at a fixed location on the track and therefore is virtual, is determined taking into account the received vehicle data and route data comprising at least the location of the level crossing (10), and
a securing of the level crossing (10) is initiated when the strike-in point is reached,
wherein
- the securing of the level crossing (10) is initiated in that a request to secure the level crossing (10) is transmitted by the stationary control device (30) to an interlocking (40) connected for communication purposes to the level crossing (10),
- a securing signal is hereupon transmitted by the interlocking (40) to a local control component (50) of the level crossing (10), and
- the securing of the level crossing (10) is initiated by the local control component (50) in response to the reception of the securing signal,
**characterised in that**
following successful securing of the level crossing (10)
- a confirmation signal is transmitted by the local control component (50) to the interlocking (40), and
- a confirmation relating to the successful securing of the level crossing (10) is hereupon transmitted by the interlocking (40) to the stationary control device (30).

2. Method according to claim 1,
**characterised in that**
by means of the stationary control device (30)
- a strike-in point in the form of a track waypoint (P) is determined, and
- the securing of the level crossing (10) is initiated if, according to the received vehicle data, the track-bound vehicle (20) has reached the track waypoint (P) in question.

3. Method according to claim 1 or 2,
**characterised in that**
by means of the stationary control device (30)
- a strike-in point in the form of a point in time is determined, and
- the securing of the level crossing (10) is initiated at the point in time in question.

4. Method according to claim 3,
**characterised in that**
following reception of the confirmation, a movement authority extending beyond the level crossing (10) is determined by the stationary control device (30) and transmitted to the track-bound vehicle (20) as replacement for a previous movement authority ending ahead of the level crossing (10).

5. Method according to one of the preceding claims,
**characterised in that**
the strike-in point is determined by the stationary control device (30) while additionally taking into account a speed profile that is possible for a further approaching of the track-bound vehicle (20) to the level crossing (10).

6. Method according to claim 5,
**characterised in that**
the speed profile possible for the further approaching of the track-bound vehicle (20) to the level crossing is determined by the stationary control device (30) based on acceleration curves which take into account the received vehicle data.

7. Method according to one of the preceding claims,
**characterised in that**
the strike-in point is determined by the stationary control device (30) taking into account a delay time in the securing of the level crossing (10).

8. Method according to one of the preceding claims,
**characterised in that**
the vehicle data is received and the strike-in point is determined on a continuous basis.

9. Method according to one of the preceding claims,
**characterised in that**
a communication channel (61, 62) of the train control system is used for transmitting the vehicle data received by the stationary control device (30) from the track-bound vehicle (20).

10. Method according to one of the preceding claims,
**characterised in that**
the strike-in point is checked for validity on the part of the stationary control device (30) based on sensor data acquired by at least one trackside sensor device (80).

## Revendications

1. Procédé de sécurisation d'un passage à niveau (10), dans lequel par un dispositif (30) stationnaire de commande d'un système d'arrêt automatique des trains
- on reçoit d'un véhicule (20) guidé sur rail s'approchant du passage à niveau (10) des données de véhicule créées sur le véhicule,
qui comprennent au moins la position instantanée ainsi que la vitesse instantanée du véhicule (20) guidé sur rail,
- en tenant compte des données du véhicule reçues ainsi que de données de voie comprenant au moins le lieu du passage à niveau (10), on détermine un point de déclenchement, non fixé par un composant disposé en un lieu fixe de la voie de circulation, et ainsi virtuel et
lorsque le point de déclenchement est atteint, on provoque une sécurisation du passage à niveau (10),
dans lequel
- on provoque la sécurisation du passage à niveau (10), par le fait qu'il est transmis à un poste (40) d'aiguillage, rattaché au passage à niveau (10) en technique de communication, du dispositif (30) stationnaire de commande, une invitation à sécuriser le passage à niveau (10),
- on transmet après quoi du poste (40) d'aiguillage un signal de sécurisation à un composant (50) local de commande du passage à niveau (10) et
- on déclenche par le composant (50) local de commande à la réception du signal de sécurisation la sécurisation du passage à niveau (10),
**caractérisé en ce que**,
après une sécurisation couronnée de succès du passage à niveau (10),
- on transmet un signal de confirmation du composant (50) local de commande au poste (40) d'aiguillage et
- après quoi on transmet du poste (40) d'aiguillage au dispositif (30) stationnaire de commande, une confirmation se rapportant à la sécurisation couronnée de succès du passage à niveau (10).

2. Procédé suivant la revendication 1,
**caractérisé en ce que**
par le dispositif (30) stationnaire de commande
- on détermine un point de déclenchement sous la forme d'un point (P) sur la voie et
- on provoque la sécurisation du passage (10) à niveau dès que le véhicule (20) guidé sur rail a, suivant les données de véhicule reçues, atteint le point (P) concerné sur la voie.

3. Procédé suivant la revendication 1 ou 2,
**caractérisé en ce que**
par le dispositif (30) stationnaire de commande
- on détermine un point de déclenchement sous la forme d'un instant et
- on provoque la sécurisation du passage à niveau (10) à l'instant concerné.

4. Procédé suivant la revendication 3,
**caractérisé en ce que** l'
on détermine, par le dispositif (30) stationnaire de commande, après la réception de la confirmation, une autorisation de conducteur allant au-delà du passage à niveau (10) et on la transmet au véhicule (20) guidé sur rail comme remplacement d'une autorisation de conducteur précédente se terminant avant le passage à niveau (10).

5. Procédé suivant l'une des revendications précédentes,
**caractérisé en ce que** l'
on détermine le point de déclenchement par le dispositif (30) stationnaire de commande, en tenant compte en outre d'une courbe de vitesse possible pour un autre rapprochement du véhicule (20) guidé sur rail du passage à niveau (10).

6. Procédé suivant la revendication 5,
**caractérisé en ce que**, pour l'autre rapprochement du véhicule (20) guidé sur rail du passage à niveau, on détermine une courbe de vitesse possible par le dispositif (30) stationnaire de commande sur la base de courbes d'accélération, qui prennent en compte les données du véhicule reçues.

7. Procédé suivant l'une des revendications précédentes,
**caractérisé en ce que** l'
on détermine, lors de la sécurisation du passage à niveau (10), le point de déclenchement par le dispositif (30) stationnaire de commande, en tenant compte d'un temps de retard.

8. Procédé suivant l'une des revendications précédentes,
**caractérisé en ce que** l'
on effectue en continu la réception des données du véhicule et la détermination du point de déclenchement.

9. Procédé suivant l'une des revendications précédentes,
**caractérisé en ce que**,
pour la transmission des données du véhicule reçues du véhicule (20) guidé sur rail par le dispositif (30) stationnaire de commande, on utilise un canal (61, 62) de communication du système d'arrêt automatique des trains.

10. Procédé suivant l'une des revendications précédentes,
**caractérisé en ce que** l'
on rend vraisemblable le point de déclenchement du côté du dispositif (30) stationnaire de commande, sur la base de données de capteur détectées par au moins un dispositif (80) capteur sur la voie.
